# DEMANDE DE BREVET EUROPEEN

(11) **EP 1 389 435 A1**
(43) Date de publication de la demande: **18.02.2004**
(21) Numéro de dépôt: 03362013.9
(22) Date de dépôt: 13.08.2003
(51) Int. Cl.: A45C 1/02, A45C 1/08

(54) **Selecteur de pièces de monnaie**

(30) Priorité: 14.08.2002 FR 0210291
(71) Demandeur: Sciard, Alain, 33330 St. Emilion (FR); Peyret, A.M.M., 78110 Le Vésinet (FR); Sciard, Jérôme Didier Daniel, 75017 Paris (FR); Sciard, Nicolas Simon Jean, 67400 Geispolsheim Gare (FR); Sciard, Thibaut François Henri, 1172 Bougy Villars (CH); Sciard, Geoffroy Marie Maurice, 75011 Paris (FR)
(72) Inventeur: Sciard, Alain, 33330 St. Emilion (FR); Peyret, A.M.M., 78110 Le Vésinet (FR); Sciard, Jérôme Didier Daniel, 75017 Paris (FR); Sciard, Nicolas Simon Jean, 67400 Geispolsheim Gare (FR); Sciard, Thibaut François Henri, 1172 Bougy Villars (CH); Sciard, Geoffroy Marie Maurice, 75011 Paris (FR)

(57) **Abrégé**

Porte-monnaie constitué par une enceinte avec fermeture constituée par une couvercle 1, un fond 2, une charnière 3, les cotés 4 pouvant être rendus solidaires par exemple par une fermeture éclair. La paroi intérieure 6 est pourvue d'un revêtement magnétique 7 qui attire les pièces de 1, 2 ou 5 cents d'euros en raison de leur susceptibilité magnétique et les fixe pour permettre une saisie facile ou un rangement à la volonté de l'utilisateur.

## Description

L'invention concerne les systèmes capables de sélectionner les centimes d'euros à l'intérieur d'une enceinte.

Les utilisateurs ont à leur disposition pour leur usage courant, des porte-monnaie à un ou plusieurs compartiments. Il rangent ou sélectionnent de la monnaie en puisant en vrac ou en fonction d'un classement pré-établi. Lorsque le porte-monnaie ne comporte qu'un compartiment pour l'ensemble des pièces, un présentoir, généralement le couvercle, permet l'étalement, le brassage et le choix des pièces.

Les pièces de 1 et 2 euros et les pièces jaunes de 10, 20 et 50 cents d' ne posent pas de problème. En revanche, les pièces de 1, 2 et 5 cents sont difficiles à découvrir et à saisir lorsqu'elles sont mêlées au plus grosses.

La présente invention concerne des receveurs de monnaie et à titre d'exemple les porte-monnaies à un compartiment où au départ toutes les pièces, de 2 à 1 cent d' sont mélangées. Ces porte-monnaie à un compartiment possèdent au moins une paroi capable de fixer et de retenir hors du flot des autres pièces, les plus petites c'est à dire celles de 1, 2 et 5 cents d' .

L'invention a pour but de conférer à l'une des surfaces internes du compartiment réceptacle (couvercle, fond ou côté) le pouvoir de retenir les pièces de 1, 2 et 5 cents d' en utilisant leur susceptibilité magnétique. Le but est atteint en habillant l'intérieur du compartiment d'un revêtement magnétique par exemple sous forme de feuille. Ainsi s'opère un tri et une séparation au hasard des mouvements du porte-monnaie, qu'ils soient volontaires au moment de l'utilisation ou aléatoires, lorsque le porte-monnaie étant refermé, les secousses déplacent l'ensemble des pièces.

L'épaisseur du revêtement magnétique détermine à la fois la rapidité de la sélection et l'adhérence de la pièce. (ordre de grandeur de 1 à 3 mm d'épaisseur).
Les pièces de 1, 2 et 5 cents d' ont peu tendance à se chevaucher et occupent les espaces libres en fonction des surfaces actives disponibles. Ces surfaces sont limitées aux zones accessibles a vue et au toucher. Les grosses pièces sont stockées dans la zone sans revêtement.
L'invention est décrite ci-après à l'aide d'exemples et de références aux dessins joints:
Les figures 1 et 1 bis sont une vue perspective d'un porte-monnaie à un compartiment de stockage avec écorché et grossissement faisant apparaître la disposition du revêtement magnétique et les pièces piégées.
La figure 2 représente une variante du dispositif précédent où la surface active c'est à dire le revêtement magnétique, est porté par un volet libre de pivoter autour d'un axe lié à la charnière du porte-monnaie.
La figure 3 est une variante des dispositifs précédent où le volet magnétique est libre de se mouvoir à l'intérieur de l'enceinte du porte-monnaie tout en restant solidaire ou non dudit porte-monnaie.
La figure 4 est une vue séparée d'un volet indépendant d'une enceinte particularisée et destiné à être mis dans une poche, une sacoche, un porte document, un tiroir.
La figure 5 est une représentation d'un porte-monnaie à plusieurs compartiments, dont celui du sélecteur d'Euros.

En référence à la figure 1 à titre d'exemple non limitatif, le dispositif objet de l'invention est représenté sous la forme d'un porte-monnaie s'ouvrant en 2 parties lors de son utilisation.

La partie qui recouvre l'autre, forme le couvercle 1. Le fond 2 est relié au couvercle 1 par une charnière 3. Les côtés 4 et 5 s'emboîtent ou sont liés l'un à l'autre par des fermeture du type éclair. Au moins une grande paroi 6 est recouverte intérieurement d'un revêtement magnétique en forme de feuille 7 rigide ou non éventuellement renforcée par une armature 8 de préférence en matériaux magnétisable. L'épaisseur dudit revêtement est fonction de la puissance d'attraction recherchée. Sa fixation se fait directement sur une ou plusieurs parois du porte-monnaie 6 de telle manière que le côté actif soit facile d'accès. La fixation fait appel à tous les procédés connus tels que collage, agrafage, couture, emboîtement, etc. Elle peut aussi être faite par l'intermédiaire du renfort 8.

Dans la forme de réalisation décrite à la présente figure 1, lorsque les pièces de toute valeur sont placées dans le porte-monnaie, au hasard des mouvements, celles de 1, 2 et 5 cents d' viennent au contact de la paroi magnétisée qui les capte et restent fixées sur celle-ci en raison de leur structure magnétisable. Les autres pièces restent libres. Ainsi s'établit une sélection qui facilite la présentation et la saisie par l'utilisateur des pièces de 1, 2 et 5 cents qui sont notamment celles qui posent le plus de problèmes.

En se référant à la figure 2 un volet 9 est constitué par une armature 8 en matériau rigide ou semi rigide en matière plastique ou en métal de préférence magnétisable conférant au volet 9 une surface active peu déformable. Le dit volet 9, porteur d'au moins une feuille magnétique 7, est compris à l'intérieur du compartiment de stockage tout en pivotant par exemple autour d'un axe lié à la charnière 3 du porte-monnaie. Le dit volet 9 joue le rôle de piège à cents d' . Pour pouvoir se déplacer librement autour de son axe et faciliter le passage des pièces entre ses deux faces, la surface du volet est plus petite que celles des fond et couvercle qui lui font face.

En se référant à la figure 3 le volet 9 est une variante des dispositifs décrits aux figures 1 et 2 : le dit volet 9 est totalement libre de se mouvoir à l'intérieur du porte-monnaie mais peut-être retenu par un fil ou une chaînette 10 rendue solidaire du porte-monnaie par une boucle 11 fixée à l'une des parois.

En se référant à la figure 4 le volet 9, indépendant d'un compartiment de stockage particularisé, est placé à même la poche, sac, sacoche, porte documents ou tiroir. II fixe les pièces de 1,2 et 5 centimes d' au passage lors des déplacements de la monnaie. Dans ce cas sa forme est quelconque, un cadre 12 peu servir de support publicitaire à des avis, dessins imprimés gravés ou plaqués. Des inscriptions 13 peuvent orner les faces actives du volet mais ne doivent en aucun cas accroître exagérément l'entrefer constitué par l'espace entre la surface de la feuille magnétique et l'une des faces gravées des pièces de 1,2 et 5 centimes d' .
En se référant à la figure 5 le dispositif objet de l'invention constitue un compartiment parmi d'autres d'un porte-monnaie qui en compte plusieurs. Par exemple des pochettes extérieures 14 et 15 peuvent contenir des billets ou des cartes de crédit, ou carte de monnaie électronique, ce qui confère à l'ensemble une utilisation tout service.

## Revendications

1. Dispositif pour séparer à l'intérieur d'une même enceinte les pièces de 1c, 2c, 5c, des autres pièces et **caractérisé en ce que** au moins une paroi intérieure 6 est recouverte d'un revêtement magnétique 7 rigide ou semi-rigide, renforcé ou non par une armature 8 de préférence en matériau magnétisable. Le pouvoir attractif du revêtement 7 attire les pièces de 1,2 et 5 cents d' qui restent fixées et disponibles dans les zones accessibles à vue directe et au toucher. Les grosses pièces restent stockées dans les zones sans revêtement.

2. Dispositif selon la revendication 1, **caractérisé en ce que** un volet 9 avec au moins une face active, est reliée à la structure du porte monnaie par exemple côté charnière 3. Le dit volet est libre de se mouvoir à l'intérieur du compartiment, sa surface est plus petite que celle des parois qui lui font face pour permettre le passage des pièces sur les côtés et sur l'extrémité du volet et faciliter la capture des pièces de 1,2 ou 5 centimes par l'une ou l'autre de ses faces.

3. Dispositif selon les revendications 1 et 2, **caractérisé en ce que** le volet 9 est constitué par une armature 8 rigide ou semi rigide en matière plastique ou en métal de préférence magnétisable conférant au volet 9 une surface active peu déformable qui favorise la fixation des pièces de 1, 2 et 5 cents.

4. Dispositif selon la revendication 3, **caractérisé en ce que** le volet 9 est libre de se mouvoir à l'intérieur de la chambre formée par le couvercle 1 et le fond 2.

5. Dispositif selon la revendication 4, **caractérisé en ce que** le volet 9 est relié par un fil ou une chaînette 10 à une boucle intérieure 11 du porte-monnaie.

6. Dispositif selon la revendication 5, **caractérisé en ce que** le volet 9 est libre de se mouvoir à l'intérieur d'une enceinte non spécialisée telle que poche, sac à main, porte-documents où les pièces en vrac sont captées par la surface magnétique 7 du dit volet 9.

7. Dispositif selon la revendication précédente, **caractérisé en ce que** la surface active 7 du volet 9 ou le cadre qui l'enserre 12 peut / peuvent recevoir des publicités imprimées, gravées, peints, etc.

8. Dispositif selon les revendications 1 à 5, **caractérisé en ce que** le compartiment est un élément d'un ensemble pourvu de plusieurs compartiments affectés à des billets 14 et cartes de crédit 15 ou autre moyen de paiement électronique.
